# EUROPÄISCHE PATENTSCHRIFT

(11) **EP 0 152 931 B1**
(45) Veröffentlichungstag und Bekanntmachung des Hinweises auf die Patenterteilung: **07.11.1990**
(21) Anmeldenummer: 85101699.8
(22) Anmeldetag: 15.02.1985
(51) Int. Cl.: F24J 3/00, F25B 17/02

(54) **Verfahren zum Betreiben einer Generator-Absorptionswärmepumpen-Heizanlage für die Raumheizung, Warmwasserbereitung und dergl. und Generator-Absorptionswärmepumpen-Heizanlage**
Method of running a generator-absorption heat pump heating installation for room heating, hot water heating and the like and a generator-absorption heat pump heating installation
Procédé pour actionner une installation de chauffage à générateur-pompe de chaleur d'absorption pour le chauffage des locaux, la préparation d'eau chaude et pareil et installation de chauffage générateur-pompe de chaleur d'absorption

(30) Priorität: 17.02.1984 DE 3405800
(43) Veröffentlichungstag der Anmeldung: 28.08.1985
(73) Patentinhaber: Knoche, Karl-Friedrich, Prof. Dr.-Ing., D-5100 Aachen-Horbach (DE)
(72) Erfinder: Knoche, Karl Friedrich, Dr.-Ing. Prof., D-5100 Aachen-Horbach (DE); Stehmeier, Dieter, D-6301 Reiskirchen 1 (DE); Grabenhenrich, Heinz-Bernd, D-5100 Aachen (DE)
(74) Vertreter: Behrens, Dieter, Dr.-Ing.

(56) Entgegenhaltungen:
- DE-A- 2 748 415
- DE-A- 2 758 773
- DE-A- 3 200 436
- DE-A- 3 204 288

## Beschreibung

Die Erfindung betrifft ein Verfahren zum Betreiben einer Generator-Absorptionswärmepumpen-Heizanlage und eine solche Heizanlage für die Raumheizung, Warmwasserbereitung, u. dgl. bis zu einer Heizleistung von ca. 20 kW gemäß dem Oberbegriff der Ansprüche 1 und 4.

Bekannte kontinuierlich betriebene Absorptionswärmepumpen-Heizanlagen, meist mit Ammoniak/Wasser als Arbeitsstofflösung, benötigen eine Lösungspumpe, um diese aus dem Absorber in den Austreiber, gegebenenfalls über einen Wärme- bzw. Temperaturwechsler, zu pumpen. Solche Lösungspumpen benötigen Antriebsenergie, sind wartungsbedürftig und teilweise störanfällig.

Bekannte Absorptionskühlvorrichtungen kleiner Leistung bedienen sich zur Vermeidung einer Lösungspumpe eines Hilfsgases, was zu schwachem Stoffaustausch und dadurch bedingten großen Apparatenund Wärmetauschflächen führt (DE-PS 842 352).

Absorptionsanlagen, die von E. Altenkirch (DE-C-427 278) vorgeschlagen wurden, lassen sich wegen der erforderlichen hydrostatischen Höhen und der damit verbundenen Bauhöhe der Apparatenurin Verbindung mit dem Kältemittel Wasser und damit nurzu Klimatisierungszwecken verwenden.

Absorptions-Heizsysteme mit direkter Beheizung des Austreibers durch einen Hochtemperaturenergie aufnehmenden Generator ermöglichen eine Einsparung von Primärenergie bei der Heizwärmeversorgung von Gebäuden, weil ein Teil der benötigten Wärme der Umgebung entnommen werden kann. Der breiten Einführung solcher Heizanlagen stehen jedoch bisher zwei wesentliche Gesichtspunkte entgegen, die miteinander in Beziehung stehen. Zum einen besteht wie auch bei Kompressionswärmepumpen das problem, daß der Heizwärmebedarf des Gebäudes und das Leistungsangebot der Wärmepumpe sich bei fallenden Außentemperaturen gegenläufig verhalten, so daß gegenüber Kältemaschinen die meist in einem eng begrenzten Betriebsbereich arbeiten, die Frage der Teillastregelung für die Brennstoffeinsparung von besonderer Bedeutung ist. Zum anderen ergibt sich hieraus, daß von kontinuierlich arbeitenden Absorptionswärmepumpen, die lediglich über das Verhältnis von Laufzeit zu Stillstandszeit geregelt werden, also mit einer konventionellen Ein-Aus-Regelungarbeiten, nur eine sehr geringe Primärenergie-Einsparung zu erwarten ist, da ein großer Teil der Jahresheizarbeit bei Temperaturen oberhalb 0° C zu erbringen ist, was hohe Stillstandsverluste bedingt.

Es sind deshalb eine große Zahl von Vorschlägen gemacht worden, die "klassische" Absorptionswärmepumpe so zu erweitern, daß mit einem Gerät sowohl die maximale Heizleistung bei der tiefsten Außentemperatur als auch der geringere Wärmebedarf im Teillastbereich bereitgestellt werden kann (DE-A-31 40 003, DE-A-31 49 005).

Es sind jedoch gemäß diesen Vorschlägen verhältnismäßig komplizierte Anlagen erforderlich, welche eine Vielzahl von Apparaten und anderen Bauteilen, wie Wärmetauschern, Magnetventilen, Verbindungsleitungen und Steuerungsorganen, aufweisen, so daß die zusätzlichen Anlagenkosten durch die Verbesserung der Jahresheizzahl noch nicht ohne weiteres kompensiert werden können. Außerdem benötigen alle bekannten kontinuierlich arbeitenden Absorptionswärmepumpen-Heizsysteme eine Lösungspumpe, die ein anfälli-. ges und nicht unerheblich Betriebsstrom verbrauchendes Aggregat darstellt.

Ein gattungsgemäßes Verfahren einer Vorrichtung zu dessen Durchführung ist aus der DE-A-32 00 436 bekannt. Die Wärmeabgabe an das Heizungssystem erfolgt in zwei aufeinanderfolgenden Phasen, wobei in der ersten Phase das Kältemittel ausgetrieben, kondensiert und die Kondensationswärme an das Heizwasser abgegeben wird und in einer darauffolgenden Phase Umgebungswärme im Verdampfer zugeführt und die Abwertabsorptionswärme im Absorber dem Heizwasser zugeführt wird. Die Umschaltung zwischen den Phasen erfolgt temperaturabhängig. Die unterschiedlichen Betriebsphasen (Absorberbetrieb, Generatorbetrieb) werden über Ventile von Sensoren fremdgesteuert, nämlich in Abhängikeit von den Außentemperaturen (Witterungsführung) und der Heizwasser-Vorlauftemperatur. Es ist also eine externe Regelung mit entsprechender Rückführung der Istwert-Signale vorgesehen. Diese Technologie macht die Verwendung eines Hochdruckstoffsystems (z.B. NH₃/H₂0) erforderlich, so daß entsprechende fremdgesteuerte Absperrorgane unumgänglich sind. Schwimmventile sind nicht einsetzbar. Insgesamt werden fünf Magnetventile im Arbeitsstoffkreislauf benötigt, davon ein Dreiwegeventil. Alle diese als Magnetventile ausgebildeten Ventile sind über die externe Regelung anzusprechen. Dieses Verfahren ist schaltungstechnisch und apparativ aufwendig. Aufbauend auf diesem und einem anderen bekannten Vorschlag, DE-A-29 38 203, der sich insbesondere in Verbindung mit Wärmeträgerkreisläufen als vielstufig periodisch wirkende Absorptionspumpe zur Wärmerückgewinnung und für Lüftungsanlagen verwirklichen läßt, stellt sich die Erfindung die Aufgabe, die Anzahl der Apparate und den Aufwand für die Regelung zu verringern und möglichst ohne anfällige, wartungsbedürftige und energieverzehrende Bauteile oder Aggregate auszukommen.

Zur Lösung dieser Aufgabe sieht die Erfindung das im Patentanspruch 1 gekennzeichnete Verfahren zum Betreiben einer Generator-Absorptionswärmepumpen-Heizanlage und die in Patentanspruch 4 gekennzeichnete Generator-Absorptionswärmepumpen-Heizanlage vor. Ausgestaltungen der Erfindung sind in den Unteransprüchen gekennzeichnet.

Die Erfindung ermöglicht die Bereitstellung der Heizenergie mit einer minimalen Anzahl von Apparaten und wie bekannt ohne Lösungspumpe. Es wird der Nachteil periodisch arbeitender Absorptionsanlagen, der darin besteht, daß große Teile der Anlage und der Arbeitsstofflösung bestehend aus Lösungsmittel(n) und Kältemittel(n) intermittierend aufgeheizt und abgekühlt werden müssen, dadurch vermieden, daß Austreibung und Absorption einerseits sowie Verdampfung und Kondensation andererseits in getrennten Apparaten ablaufen, so daß der größere Teil der Gesamtanlage ständig im Bereich des Nutztemperaturniveaus verbleibt und somit die Wärmeverluste durch Isolation gut niedrig gehalten werden können. Die Apparatevolumina und Wärmetauschflächen sind vergleichsweise klein, der Betrieb erfolgt bei stark unterschiedlichen Druckniveaus durch einen periodischen Wechsel der Betriebsphasen-Austreibung und Absorption. Im Gegensatz zu kontinuierlich arbeitenden Absorptionswärmepumpen laufen die Betriebsphasen Austreiben mit Kondensation und Verdampfung mit Absorption zeitlich voneinander getrennt ab.

Mit der im Generator erzeugten Hochtemperaturwärme wird Heißdampf erzeugt, der im Kondensator durch das Heizwasser niedergeschlagen wird und so seine Nutzwärme, z.B. bei 50°C, an das Heizwasser abgibt. Die zu einem anderen Zeitpunkt dem Verdampfer zugeführte Niedertemperaturwärme führt zur Erzeugung von Kaltdampf, der im Absorber niedergeschlagen wird und dabei seine Nutzwärme ebenfalls bei etwa 50°C an das nun durch den Absorber geleitete Heizwasser abgibt, nachdem zuvor das Umschaltventil umgestellt worden ist.

Gegenüber periodisch wirkenden Absorptionskältemaschinen, welche nur während der Verdampfungsphase Kälteleistung bereitstellen, ergibt sich bei der erfindungsgemäßen Heizanlage Nutzen während der Gesamtbetriebszeit, denn entweder wird Nutzwärme als Kondensationswärme im Kondensator oder es wird Nützwärme als Absorptionswärme im Absorber an das zu erwärmende Heizwasser abgegeben.

Wegen der zeitlichen Trennung von Austreibung und Absorption läßt sich ein ausreichender Stoffaustausch ohne die sonst übliche Lösungspumpe realisieren, da das Druckniveau in der gesamten Anlage angehoben bzw. abgesenkt wird (bewegungsloser Apparat). Der entscheidende Vorteil einer solchen Heizanlage liegt also darin, daß die periodisch wirkende Absorptionswärmepumpe selbst ohne jegliche Hilfsenergie betrieben werden kann und damit nahezu geräuschlos und wartungsfrei arbeitet.

Der Kondensator, ein Behälter unterhalb des Kondensators oder der Verdampfer können als Kältemittelspeicher ausgebildet sein, so daß dann alle Teillastbetriebspunkte bei gleitenden Arbeitstemperaturen unter optimaler Wärmeeinkopplung aus der Umgebung (Niedertemperaturwärme) ermöglicht werden. In Abhängigkeit von den erforderlichen Heizwassertemperaturen wird weiterhin die Heizleistung der Anlage über das Verhältnis Generator-(Brenner-)-Betriebszeit zu Verdampfer-(Absorber-)Betriebszeit gleitend dem Wärmebedarf angepaßt, wobei es zweckmäßig ist, jeweils bestimmte Mindestlaufzeiten einzuhalten. Dies bedeutet, daß wenig unterhalb der Heizgrenze (z.B. 15°C) die maximale Entgasungsbreite des verwendeten Arbeitsstoffssystems voll ausgenützt wird, während am tiefsten Auslegungspunkt (z.B. -10°C) die Anlage in einen reinen Generatordauerbetrieb (Kesselbetrieb) übergehen kann (Anspruch 3), in dem die Arbeitsstofflösung un nur als Wärmeträger dient.

Ein Ausführungsbeispiel der Erfindung wird anhand einer Zeichnung näher erläutert, in der zeigt:
Fig. 1 ein Schaltschema der periodisch arbeitenden Generator-Absorptionswärmepumpe, in der Betriebsphase Generatorbetrieb,
Fig. 2 das Schaltschema nach Fig. 1, jedoch in der Betriebsphase Absorberbetrieb und
Fig. 3 das Schaltschema nach Fig. 1 in der Betriebsphase Dauerheizbetrieb oder Kesselbetrieb.

Das Ausführungsbeispiel beschreibt eine Generator-Absorptionswärmepumpe für die Heizwärmeversorgung von Gebäuden mit direkter Beheizung des Austreibers bzw. Generators mit Hochtemperaturwärme, die durch einen Brenner erzeugt wird, und des Verdampfers mit der Umgebung entzogener Niedertemperaturwärme, die z.B. mit einem Ventilator herangeführt wird.

Die Heizanlage nach Fig. 1 besteht aus fünf Hauptapparaten, nämlich einem direkt mittels Brenner biheizten Generator 1 (Austreiber), dem mit diesem integrierten Abgaskühler 2, einem heizwassergekühlten Kondensator 3, einem heizwassergekühlten Absorber 4 und einem Verdampfer 5 mit direkter Wärmeeinkopplung aus einer Niedertemperaturwärmequelle, nämlich z.B. der Außenluft.

Generator 1 und Absorber 4 bilden ein kommunizierend miteinander verbundenes System, welches mit einer geeigneten Arbeitsstofflösung (Kältemittel und Lösungsmittel, z.B. CH₃0H/H₂0-LiBr) gefüllt ist, wobei die überwiegende Menge der Arbeitsstofflösung im Absorber 4 untergebracht ist. Der Generator 1 wird mit einem Brenner, z. B. einem Öl- oder Gasbrenner, direkt beheizt. Sein Wärmetauscher, der von der Arbeitsstofflösung von unten nach oben durchströmt wird, hat ein geringes Volumen, weshalb die Verdampfung der leichter flüchtigen Komponente(n) (Kältemittel) bereits nach sehr kurzer Zeit einsetzt, beispielsweise bereits nach einer halben Minute. Die kommunizierende Verbindung des Wärmetauschers des Generators 1 mit dem Absorber 4 erfolgt über eine tiefliegende Verbindungsleitung 10 für die zulaufende reiche Lösung sowie eine hochliegende Verbindungsleitung 11 für die ablaufende arme Lösung. Die Dampfblasenbildung in den senkrechten Siederohren des Wärmetauschers des Generators 1, der also als Thermosyphon ausgebildet ist, setzt einen Naturumlauf der kältemittelreichen Lösung zwischen Generator 1 und Absorber 4 in Gang, der für einen ausreichend hohen Wärme- und Stoffaustausch im Generator 1 sorgt. Der Kältemitteldampf selbst wird im höher gelegenen Kondensator 3 niedergeschlagen und für die spätere Verdampfung bevorratet oder gedrosselt in den Verdampfer 5 geleitet. Das obere Ende des Wärmetauschers des Generators 1 ist dazu mit einer Verbindungsleitung 12 mit dem Dampfraum des Kondensators 3 verbunden. Die beim Niederschlagen des Kältemitteldampfes freiwerdende Kondensationswärme wird als Nutzwärme an einen von einem Heizungssystem zurücklaufenden, zu erwärmenden Heizwasserstrom abgegeben, der anschließend durch den Abgaskühler 2 hindurchtritt. Der Abgaskühler, der im oberen Teil des Generators angeordnet ist, nutzt die auf den Wärmetauscher des Generators 1 nicht übertragene restliche Abgaswärme bis nahezu auf Nutztemperatur.

Das verflüssigte Kältemittel wird zunächst im unteren Teil des Kondensators 3, in einem Kältemittelspeicher oder direkt im Verdampfer 5 für eine spätere Verdampfung gespeichert.

Der Kondensator 3 ist mit dem Wärmetauscher des Verdampfers 5 durch eine Kondensatleitung 13 mit eingebautem Absperrventil 14 verbunden. Der Dampfraum des Wärmetauschers des Verdampfers 5 ist mit einer Verbindungsleitung 15 mit eingebautem Einwegeventil 16 mit einem hochliegenden Dampfanschluß des Absorbers 4 verbunden. Das Einwegeventil 16 kann ein Rückschlagventil sein, das lediglich den Dampfübertritt vom Verdampfer 5 zum Absorber 4 ermöglicht und außerdem das Überlaufen von Arbeitsstofflösung aus dem Absorber 4 in den Verdampfer 5 verhindert. Schließlich ist der Absorber 4 mit dem unteren Teil des Kondensators 3 mittels einer Verbindungsleitung 17 verbunden, um Kondensat im Direkt- oder Dauerheizbetrieb, also bei vollständig gefülltem Kondensatspeicher bzw. Verdampfer unmittelbar aus dem Kondensator 3 in den Absorber 4 übertreten lassen zu können.

Das aus einem Heizsystem zurückfließende Rücklaufwasser kann mit der üblichen Heizwasserpumpe 20 über eine Leitung 21 zum Wärmetauscher des Kondensators 3 und über eine Leitung 22 zum Wärmetauscher des Absorbers 4 gefördert werden. Im Generator und im Dauerheizbetrieb gelangt das aus dem Kondensator 3 austretende Heizwasser über eine Leitung 23 zum Abgaskühler 2 und eine Leitung 24 zu einem Umschaltventil 25 und bei der in Fig. 1 dargestellten Stellung in die Heizwasser-Vorlaufleitung 26. Im in zeitlichem Abstand folgenden Absorberbetrieb (Fig. 2) gelangt nach Umschaltung des Umschlatventils 25 das nun aus dem Absorber 4 austretende Heizwasser über eine Leitung 27 unmittelbar zum Umschaltventil 25 und in der in Fig. 2 dargestellten Stellung in die Vorlaufleitung 26.

Wird beim in Fig. 1 dargestellten Generatorbetrieb die Grenze der möglichen Entgasung der Kältemittelkomponente(n) erreicht, sorgt das Einwegeventil 14 in der Leitung 13 zwischen Kondensator 3 und Verdampfer 5, das als Schwimmerventil ausgebildet sein kann, bei maximal zulässiger Befüllung des Kältemittelspeichers des Kondensators 3 oder des Verdampfers dafür, daß das weiterhin im Kondensator 3 anfallende Kondensat direkt in den Absorber 4 zurückläuft. Dann aber dient die Arbeitsstofflösung als reines Wärmeträgerfluid und es wird ein Dauerheizbetrieb (Kesselbetrieb), wie er in Fig. 3 dargestellt ist, mit maximaler Nennheizleistung möglich. Die Generator-Absorptionswärmepumpe-Heizanlage, die man auch als Heizkessel mit periodisch wirkendem Absorberteil bezeichnen könnte, stellt demnach eine monovalente Heizanlage dar, welches den maximalen Heizwärmebedarf des Gebäudes ohne weitere Beheizungseinrichtung abdeckt.

Der Generatorbetrieb wird eingestellt, daß heißt, der Brenner wird abgeschaltet, wenn die steigende Vor- oder Rücklauftemperatur des Heizungssystems signalisiert, daß kein weiterer Wärmebedarf mehr vorhanden ist. Dies kann über einen einfachen Heizwasserthermostaten oder über einen Temperaturfühler in der Lösung geschehen. Bei vollständiger Befüllung des Kondensatspeichers (Verdampfer) und weiterem Wärmebedarf geht der Generatorbetrieb selbsttätig in den Dauerheizbetrieb nach Fig. 3 über, welcher beliebig lange fortgesetzt werden kann. Wird nach Abschaltung des Brenners erneut Wärmebedarf signalisiert, wird durch Umsteuerung des Umschaltventils 25 selbsttätig der Absorberbetrieb eingeleitet, weil nun durch den Wärmeentzug durch das Heizwasser die Lösungstemperatur absinkt und somit die Lösung absorptionsfähig wird und damit der Absorptionsvorgang einsetzen kann.

Während beim Generator- und beim Dauerheizbetrieb ein hohes Druckniveau der Arbeitsstofflösung vorliegt, ist der Absorberbetrieb, wie er in Fig. 2 dargestellt ist, und in den die Anlage nach Abschalten des Brenners übergehen kann, durch niedrigen Druck gekennzeichnet. Durch Umschaltung des Umschaltventils 25 wird der Heizwasserstrom vom Kondensator 3 und Abgaskühler 2 auf den Wärmetauscher des Absorbers 4 gelenkt und dadurch der Dampfdruck des Lösungsmittels durch Wärmeentzug und damit verbundene Abkühlung unter den Dampfdruck des Kältemittels (-gemisches) im Verdampfer abgesenkt, so daß eine Verdampfung desselben bei tiefen Temperaturen ermöglicht wird. Erreicht die Temperatur des siedenden Kältemittels im Verdampfer 5 das Niveau der Niedertemperaturwärmequelle, z.B. der Außenluft, so daß sie Niedertemperaturwärme an den Verdampfer abgeben kann, wird eine Einrichtung, z.B. ein Ventilator, zum Transport des Niedertemperaturwärmeträgers, also der Luft, in Betrieb gesetzt. Der Ventilator kann über einen- Temperaturdifferenzfühler eingeschaltet werden. Der Kaltdampf aus dem Verdampfer 5 passiert das Einwegeventil 16 in Form einer Rückschlagklappe in der Verbindungsleitung 15 zum Absorber 4 und wird in diesem oberhalb des Nutztemperaturniveaus absorbiert, siehe Fig. 2. Als Niedertemperaturwärmequelle kommen Außenluft, Abluft, Grundwasser, Laufwasser, Absorberdach, etc. infrage. Die bei der Absorption entstehende Absorptionswärme wird dem Heizungssystem nun über den Wärmetauscher des Absorbers 4 zugeführt, der nun vom Heizwasser durchströmt wird. Im Absorber 4 selbst können zahlreiche Maßnahmen vorgesehen sein, um den Wärme- und Stoffaustausch optimal zu gestalten und das Lösungsmittel bis zum Erreichen seiner Anfangskonzentration auszunutzen.

Die minimal erforderliche Temperaturanhebung im Absorber- bzw. Wärmepumpenbetrieb kann durch die Kältemittelkonzentration der eingefüllten Lösung in den durch das Stoffsystem vorgegebenen Grenzen eingestellt werden. Darüberhinaus kann aber die Abspeicherung einer bestimmten Kältemittelmenge eine Verdampfung bei gleitenden, also von der notwendigen Temperaturanhebung abhängigen, Absorbertemperatur erreicht werden. Auf diese Weise sind für jede Differenz zwischen Außentemperatur und Heizwassertemperatur eine maximale Ausnutzung der Entgasungsbreite des Arbeitsstoffsystems und damit eine maximale Niedertemperaturwärmenutzung möglich.

Weiterhin ist die Verwendung von Kältemittelgemischen (z.B. Wasser und Methanol) denkbar, bei denen die niedrigersiedende Komponente bei tiefen Außentemperaturen, z.B: 0°C, teilweise abgespeichert bleibt, während bei höheren Außentemperaturen, z.B. 12°C, ihre vorteilhaften thermodynamischen Eigenschaften zur Geltung kommen.

Scheint ein Verdampfer-Absorberbetrieb wegen zu tiefer Außentemperatur nicht mehr sinnvoll (z.B. bei Verwendung der Außenluft als Niedertemperaturwärmequelle) ist der anhand von Fig. 3 beschriebene Dauerheizbetrieb der Heizanlage mit Nennheizleistung möglich, wenn das bei der Austreibung anfallende Kondensat direkt in den Absorber 4 zurückgeleitet wird. Die Arbeitsstofflösung, die in dieser Betriebsphase als Wärmetransportfluid dient, gibt die Heizwärme über den Kondensator 3 an das Heizwasser ab.

Diese periodisch wirkende Absorptionswärmepumpe stellt damit eine vollwertige Heizanlage dar, welche sowohl die Grundlast als auch die Spitzenlast des Heizwärmebedarfs erbringen kann.

Sinkt im Verlauf des Dauerheizbetriebs der Wärmebedarf wieder, signalisiert durch eine ausreichende Heizwassertemperatur bzw. das Überschreiten einer vorgegebenen Heizwassertemperatur, setzt der Thermostat den Brenner wieder außer Betrieb. Es erfolgt anschließend eine Umschaltung des Heizwasserstroms mittels des Umschaltventils 25 auf den Wärmetauscher des Absorbers 4, dann wenn erneuter Wärmebedarf durch Unterschreiten der vorgegebenen Heizwassertemperatur gemeldet wird. Durch zunehmende Auskühlung der Arbeitsstofflösung wird diese nun absorptionsfähig, so daß die Verdampfung bei tiefer Temperatur und die Absorption oberhalb des Nutztemperaturniveaus selbständig einsetzen. Die Absorptionsphase kann so lange fortgesetzt werden, bis die Temperaturanhebung des Heizwassers hierdurch nicht mehr ausreicht und die absinkende Heizwassertemperatur unter eine vorgegebene niedrige Heizwassertemperatur den erneuten Brennerstart auslöst.

Die Heizleistung der Anlage wird in Abhängigkeit vom Wärmebedarf somit über das Verhältnis der Brennerlaufzeit (Generatorbetriebszeit) zur Absorberbetriebszeit stufenlos geregelt. Dabei ergeben sich im Gegensatz zu kontinuierlichen Anlagen besonders gute Wärmeverhältnisse im Teillastbetrieb, weil mit steigenden Außentemperaturen die mögliche Aufnahme von Kältemitteldampf in der Arbeitsstofflösung immer größer wird.

Aufgrund des einfachen-Aufbaus der periodisch wirkenden Absorptionswärmepumpe, ihrer monovalenten Betriebsweise und ihrer einfachen Regelung wird die Fertigung aus wenigen Apparaten wenig aufwendig sein. Da die Anlage neben herkömmlichen Bauteilen keine beweglichen Teile enthält, sind eine lange Lebensdauer und ein entsprechend geringer Wartungsaufwand zu erwarten. Wartung und Installation können allein vom Heizungsbauer durchgeführt werden, wenn die Anlage bereits im Herstellerwerk hermetisch verschlossen wurde.

Im nachfolgenden seien vorteilhafte Ausführungsformen der einzelnen Apparate angegeben.

Das Kernstück des direkt beheizten Generators 1 ist ein senkrecht angeordnetes, querberipptes Rippenrohrbündel, dessen Rippenrohre im unteren Teil in einem Zulaufverteiler enden, der sich unmittelbar in der Nähe der Heizungseinrichtung (Gasbrenner, Ölbrenner oder dgl.) befindet. Am oberen Ende münden die Rohre in einem Dampf-Flüssigkeits-Seperator, welcher die Aufgabe hat, die ausgekochte Lösung vom abziehenden Kältemittel zu trennen. Eine spezielle, asymmetrische Anordnung von Leitflächen zwischen den Rippenrohren sorgt für die gleichmäßige Beaufschlagung der Rohre mit den heißen Brenngasen bis zu ihrem oberen Ende, so daß das Abgas schon weitgehend abgekühlt den Generator bzw. Austreiber verläßt. Der Kopf des Generators ist zusätzlich als Abgaskühler 2 ausgebildet, so daß eine Nutzung des Brennstoffs bis an den Brennwert heran möglich ist. Die senkrechte Anordnung der Rohre bei waagerechter Führung der Brenngase längs der Rippen gewährleistet zusammen mit der durch die Dampfblasen verursachten Lösungsförderung in den Rohren einen hocheffizienten Wärme- oder Stoffaustausch. Zusätzlich sind die Rohre innen aufgerauht, um die Dampfblasenbildung zu fördern.

Der Absorber 4 ist als Blasenabsorber ausgebildet, d.h. der Kältemitteldampf wird derart in die absorptionsfähige Lösung eingeleitet, daß eine gute Durchmischung derselben erreicht wird und Konzentrationsunterschiede in diesem Apparat während der Absorptionsphase klein bleiben. Weitere Maßnahmen zur Verbesserung des Wärme- und Stoffaustausches sind die Verwendung eines z.B. durch Fräsbearbeitung profilierten Rohrbündelwärmetauschers, um eine Oberflächenvergrößerung, Gewichtsersparnis und die Erzeugung von Turbulenzen in der Lösung zu erreichen, der Einbau einer Zirkulationsvorrichtung, mit deren Hilfe aufpritzende Lösung aufgefangen und am Boden des Behälters wieder zugespeist wird, so daß auch im Absorberbetrieb eine natürliche Zirkulation der Lösung gewährleistet ist.

Die Verbindungsleitung zwischen Generator 1 und Absorber 4, in welcher die heiße kältemittelarme Lösung vom Generator zum Absorber fließt, endet zweckmäßigerweise diffusorsartig am entgegengesetzen Ende (unten gegenüber der Seite des Absorbers, auf der die Zulaufleitung 10 für die kältemittelreiche kühlere Lösung beginnt). Diese Anordnung verhindert eine Durchmischung der Lösung in der Generatorphase, so daß während der gesamten Austreiberzeit eine weitgehend konstante Entgasungsbreite am Generator 1 erreicht werden kann. Ein weiterer Vorteil besteht darin, daß für einen Kurzbetrieb des Generators 1 nur eine geringe Lösungsmenge aufgeheizt werden muß.

Eine dritte Verbindungsleitung 18 zwischen Absorber 4 und Generator 1, welche die Dampfräume dieser beiden Apparate miteinander verbindet, verhindert ein Absinken der Lösung im Generator durch den höheren Dampfdruck bei der Entgasung (Druckausgleichsleitung).

Der Kondensator 3 ist als Spiralrohrverflüssiger ausgebildet, wobei am Boden des zylindrischen Mantels eine Ablaufrinne für das Kondensat vorgesehen ist. Der Apparat selbst wird so eingebaut, daß der Kondensatabfluß durch Schwerkraft ermöglicht ist.

Der Außenluft-Verdampfer 5 kann ein geflutetes Rippenrohrbündel (Kältemittel in den Rohren) sein, bei dem eine spezielle Verteilereinrichtung dafür sorgt, daß das anfallende Kondensat gleichmäßig über alle Rohre aufgebracht wird. Dies wird mit Hilfe eines seitlich an einer jeden Rippenrohrreihe angebrachten Verteilerrinne mit Überlaufbohrung erreicht, welche die Kältemittelmenge pro Reihe dosiert. Die Behälterwand, auf der die Dampfaustrittsöffnungen der Rohre zusammenlaufen, ist darüberhinaus mit einer Neigung gegen die Vertikale versehen, damit bei der Verdampfung überspritzendes Kältemittel der oberen Reihen den unteren Reihen wieder zufließt. Der Verdampfer kann auch als trockener Verdampfer betrieben werden, wenn die Zuleitung zwischen einem Kondensatspeicher 3 und Verdampfer 5 mit einer Verteileinrichtung für die Rippenrohre und einem selbsttätigen Regelorgan für die Dosierung der erforderlichen Kältemittelmenge ausgerüstet ist. Die Verbindungsleitung 15 zwischen Verdampfer 5 und Absorber 4 ist mit einer selbständig wirkenden Rückschlagklappe 16 ausgerüstet, welche die Aufgabe hat, die Kondensation von Kältemitteldampf im Verdampfer während des Generatorbetriebs zu verhindern und außerdem ein Überlaufen von Lösung in den Verdampfer zu vermeiden.

Die Dampfleitung 12 zwischen dem Generator (Austreiber) 1 und dem Kondensator 2 ist mehrfach abgeknickt, um ein Überspritzen von Lösung in den Kondensator 3 bei heftigem Generatorbetrieb zu vermeiden.

## Patentansprüche

1. Verfahren zum Betreiben einer Generator-Absorptionswärmepumpen-Heizanlage für die Raumheizung, Warmwasserbereitung u. dgl., bei der die dem vom Heizungssystem zurücklaufenden, zu erwärmenden Heizwasser zuzuführende Heizenergie sowohl durch vom direkt beheizten Generator aufgenommene Hochtemperaturwärme als auch durch von der Absorptionswärmepumpe aufgenommene Niedertemperaturwärme zuführbar ist und die Absorptionswärmepumpe mit einem periodischen Wechsel der Betriebsphasen Austreibung mit Kondensation und Verdampfung mit Absorption bei unterschiedlichen Druckniveaus betrieben wird, wobei in der Austreibungsphase Hochtemperaturwärme über den Generator an einen Arbeitsstofflösungskreislauf zugeführt und Nutzwärme bei der Kondensation des entstandenen Dampfes im Kondensator an Heizwasser abgegeben wird und während der Absorptionsphase Niedertemperaturwärme an das Kältemittel im Verdampfer herangeführt und als Nutzwärme im Absorber an Heizwasser abgegeben wird dadurch gekennzeichnet, daß das Heizwasser bei der Hochtemperaturwärmezufuhr nur dem Kondensator und bei der Niedertemperaturwärmezufuhr nur dem Absorber zugeführt wird, daß bei Unterschreiten der Heizwasser-Rücklauf- oder Vorlauftemperatur unter eine untere Grenztemperatur jeweils abwechselnd die Hochtemperatur- oder die Niedertemperaturwärmezufuhr eingeschaltet werden und dann jeweils bei Überschreiten der oberen Grenztemperatur bzw. Absinken unter die untere Grenztemperatur wieder abgeschaltet werden, und daß beim Umschalten zwischen Hochtemperaturwärmezufuhr und Niedertemperaturwärmezufuhr die Kältemittelzufuhr vom Verdampfer zum Absorber und vom Kondensator zum Verdampfer über selbsttätig wirkende Einwegventile erfolgt.

2. Verfahren nach Anspruch 1, dadurch gekennzeichnet, daß die maximale oder nahezu maximale Heizleistung der Anlage bei tiefen Außentemperaturen durch Hochtemperaturwärmezufuhr an den Generator und von diesem an den Arbeitsstofflösungskreislauf der Absorptionswärmepumpe aufgebracht wird und das im Kondensator anfallende Kondensat nach vollständiger Befüllung eines Kältemittelspeichers in der Absorptionswärmepumpe, insbesondere des Verdampfers, in den Absorber zurückgeleitet und die Arbeitsstofflösung dann als Wärmeträger zwischen Generator und hierbei vom Heizwasser durchströmtem Kondensator verwendet wird.

3. Verfahren nach Anspruch 1 oder 2, dadurch gekennzeichnet, daß zur Erzielung einer möglichst hohen Wärmeaufnahme am Verdampfer und Leistungszahlsteigerung der Generator- und der Absorberbetrieb der Heizanlage jeweils eine vorgebbare Mindestlaufzeit aufrechterhalten werden.

4. Monovalente alternative Generator-Absorptionswärmepumpen-Heizanlage für die Raumheizung, Warmwasserbereitung u. dgl. bis zu einer Heizleistung von etwa 20 kW zur Durchführung des Verfahrens nach Anspruch 1, deren Wärmepumpe einen von Außenwärme beheizbaren Verdampfer, dessen Wärmetauscher von Kältemittel durchströmt wird, einen an den Verdampfer kaltdampfseitig angeschlossenen Absorber, dessen Wärmetauscher von Heizwasser des Heizungssystems durchströmbar ist, einen kältemittelseitig zwischen diesen und einem von Heizwasser ebenfalls durchströmten Kondensator geschalteten Verdampfer und einen mit Primärenergie (Gas, Öl, Kohle) direkt beheizbaren Generator (Austreiber) umfaßt, dadurch gekennzeichnet, daß ein Umschaltventil (25) vorgesehen ist, das das Heizwasser bei der Hochtemperaturwärmezufuhr nur dem Kondensator und bei der Niedertemperaturwärmezufuhr nur dem Absorber zuführt und so gesteuert ist, daß bei Unterschreiten der Heizwasser-Rücklaufoder -Vorlauftemperatur unter eine untere Grenztemperatur jeweils abwechselnd die Hochtemperatur oder die Niedertemperaturwärmezufuhr eingeschaltet werden, daß der als Thermosyphon ausgebildete Wärmetauscher des Generators (1) an einen Arbeitsstofflösungsraum des Absorbers (4) an einem tiefliegenden und einem hochliegenden Punkt, einen Naturumlauf ermöglichend, und an den Arbeitsstoffspeicherraum des höher gelegenen Kondensators (3) angeschlossen ist, und daß zwischen dem Verdampfer (5) und dem Absorber (4) sowie zwischen dem Kondensator (3) und dem Verdampfer (5) jeweils selbsttätig wirkende Einwegventile (14, 16) vorgesehen sind, von denen das Einwegventil (14) zwischen Kondensator (3) und Verdampfer (5) so ausgebildet ist, daß es bei vollständiger Füllung des Verdampfers (5) mit Kältemittel schließt und somit flüssiges Kältemittel über eine Leitung (17) zwischen Kondensator (3) und Absorber (4) in den Absorber (4) zurücklaufen läßt.

5. Anlage nach Anspruch 4, dadurch gekennzeichnet, daß der Generator (1) einen Abgaskühler (2) aufweist, der heizwasserseitig dem Kondensator nachgeschaltet ist.

6. Anlage nach Anspruch 4 oder 5, dadurch gekennzeichnet, daß der Generator (1) und der Absorber (4) voneinander getrennt und der Absorber (4) als Arbeitsstofflösungsspeicher ausgebildet ist.

7. Anlage nach einem der Ansprüche 4 bis 6, dadurch gekennzeichnet, die Dampfräume vom Absorber (4) und Generator (1) durch eine Dampf-Druckausgleichsleitung (18) miteinander verbunden sind.

8. Anlage nach einem der Ansprüche 4 bis 7, dadurch gekennzeichnet, daß der hochliegende Auslaß für die reiche Lösung und der tiefliegende Auslaß für die arme Lösung derart angeordnet sind, daß die natürliche Konzentrationsschichtung bei der Austreibung der Lösung im Sinne einer möglichst geringen Rückabsorption ausnutzbar ist.

9. Anlage nach Anspruch 8, dadurch gekennzeichnet, daß der Absorber (4) eine Einrichtung aufweist, die bei der Absorption aufspritzende Lösung dem unteren Teil des Absorbers wieder zuführt und eine Zwangszirkulation bewirkt, die eine Konzentrationsschichtung unterbindet.

10. Anlage nach einem der Ansprüche 4 bis 9, dadurch gekennzeichnet, daß der Kondensator (3) unterhalb seines Unterteils einen Kältemittelspeicher hat oder der Verdampfer als Kältemittelspeicher ausgebildet ist.

11. Anlage nach einem der Ansprüche 4 bis 10, gekennzeichnet durch eine Arbeitsstofflösung mit mehreren Kältemittelkomponenten, deren niedrigersiedende Anteile bei sinkender Temperatur der Niedertemperaturwärme im Kältemittelspeicher verbleiben.

12. Anlage nach einem der Ansprüche 4 bis 11, dadurch gekennzeichnet, daß zwischen Absorber (4) und Generator (1) ein Temperaturwechsler eingeschaltet ist.

## Revendications

1. Procédé pour actionner une installation de chauffage à générateur-pompe de chaleur d'absorption pour le chauffage des locaux, la préparation d'eau chaude et pareil, installation dans laquelle l'énergie de chauffage à apporter à l'eau de chauffage retournant du système de chauffage et devant être chauffée peut être alimentée aussi bien par une chaleur de haute température absorbée par le générateur à chauffage direct que par une chaleur de basse température absorbée par la pompe de chaleur d'absorption, et que la pompe de chaleur d'absorption est commandée dans un cyclage périodique des modes de fonctionnement séparation avec condensation et évaporation avec absorption, et ce à des niveaux de pression différents, de la chaleur de haute température étant alimentée, dans le mode de séparation, par l'intermédiaire du générateur, à un circuit de solution d'un matériel d'exploitation, et de la chaleur utile étant apportée à l'eau de chauffage au cours de la condensation de la vapeur produite dans le condenseur, et dans la phase d'absorption, de la chaleur de basse température étant apportée à l'agent frigorifique dans l'évaporateur et étant fournie comme chaleur utile à l'eau de chauffage dans l'absorbeur, caractérisée en ce
que l'eau de chauffage est fournie seulement au condenseur, s'il s'agit de l'apport de chaleur de haute température, et qu'elle est fournie seulement à l'absorbeur, s'il s'agit de l'apport de chaleur de basse température; en ce que, si la température de l'eau de chauffage de retour ou d'aller reste en-dessous d'une température de seuil inférieure, chaque fois, et d'une façon alternée, l'alimentation de la chaleur de haute ou de basse température est mise en route et est de nouveau arrêtée chaque fois que la température de seuil supérieur est excédée ou que la température de seuil inférieur n'est pas atteinte; et en ce qu'au moment du passage entre l'alimentation de chaleur de haute température et l'alimentation de chaleur de basse température, l'apport de l'agent frigorifique à partir de l'évaporateur vers l'absorbeur et à partir du condenseur vers l'évaporateur se réalise par l'intermédiaire de soupapes à une voie à commande automatique.

2. Procédé selon la revendication 1, caractérisée en ce que, aux basses températures extérieures, la capacité de chauffage maximale ou presque maximale de l'installation est obtenue en apportant de la chaleur de haute température au générateur et à partir de ce dernier au circuit de solution de matériel d'exploitation de la pompe de chaleur d'absorption, et que le condensat qui se collecte dans le condenseur est retourné à l'absorbeur, après chargement complet d'un accumulateur de matériel frigorifique dans la pompe de chaleur d'absorption, plus particulièrement de l'évaporateur, et que la solution du matériel d'exploitation est alors utilisée comme caloporteur entre le générateur et le condenseur, ce dernier étant alors parcouru par de l'eau de chauffage.

3. Procédé selon la revendication 1 ou 2, caractérisée en ce que, afin d'obtenir une absorption de chaleur maximale à l'évaporateur et une augmentation du facteur de puissance, le mode de fonctionnement à générateur et le mode de fonctionnement à l'absorbeur de l'installation de chauffage est chaque fois continué pendant une durée de service minimum capable d'être prédéterminée.

4. Installation de chauffage alternative monovalente à générateur-pompe de chaleur d'absorption pour le chauffage des locaux, la préparation d'eau chaude et pareil, avec une capacité de chauffage jusqu'à 20 kW, destinée à la mise en oeuvre du procédé suivant la revendication 1, installation dont la pompe de chaleur comporte un évaporateur à chauffage par de la chaleur externe et dont l'échangeur de chaleur est parcouru d'un agent frigorifique; un absorbeur, connecté au côté vapeur froide de l'évaporateur et comportant un échangeur de chaleur capable d'être parcouru par l'eau de chauffage du système de chauffage; un évaporateur, connecté au côté agent frigorifique de cet absorbeur et à un condenseur également parcouru par de l'eau de chauffage; et un générateur (séparateur) à chauffage direct par de l'énergie primaire (gaz, mazoute, charbon), caractérisée en ce qu'une soupape d'inversion (25) est prévue pour diriger l'eau de chauffage seulement au condenseur, s'il s'agit de l'apport de chaleur de haute température, et qu'elle la dirige seulement à l'absorbeur, s'il s'agit de l'apport de chaleur de basse température, et qu'elle est commandée de telle manière que si la température de l'eau de chauffage de retour ou d'aller reste en-dessous d'une température de seuil inférieur, dans chaque cas et d'une façon alternée, l'apport de chaleur de haute température et l'apport de chaleur de basse tempé- ratu-re sont mis en marche; en ce que l'échangeur de chaleur, dé-signé comme thermosiphon, du générateur (1) est connecté à un espace de solution du matériel d'exploitation de l'absorbeur (4) dans une position inférieure et dans une position supérieure, ce qui permet une circulation naturelle, et à l'es-pace d'accumulation du matériel d'exploitation du condenseur (3) disposé à un niveau supérieur; et en ce que entre l'évaporateur (5) et l'absorbeur(4) comme entre le condenseur (3) et l'évaporateur (5), des soupapes à une voie (14, 16) à com-mande automatique sont chaque fois prévues, la soupape à une voie (14) d'entre elles, située entre le condenseur (3) et l'évaporateur (5), est conçue de telle manière qu'elle se ferme au moment d'un chargement complet d'agent frigorifique de l'évaporateur (5) et qu'elle fait ainsi retourner de l'agent frigorifique liquide vers l'absorbeur (4) par l'in-termédiaire d'une conduite (17) entre le condenseur (3) et l'absorbeur (4).

5. Installation selon la revendication 4, caractérisée en ce que le générateur (1) comporte un réfrigérant à gaz brûlés (2) qui, en relation avec l'eau de chauffage, est disposé en aval du condenseur.

6. Installation selon la revendication 4 ou 5, caractérisée en ce que le générateur (1) et l'absorbeur (4) sont séparés l'un de l'autre, et que l'absorbeur (4) est conçu comme accumulateur de solution du matériel d'exploitation.

7. Installation selon l'une quelconque des revendications 4 à 6, caractérisée en ce que les espaces de vapeur de l'absorbeur (4) et du générateur (1) sont en communication l'une avec l'autre par une conduite d'équilibre de pression de la vapeur (18).

8. Installation selon l'une quelconque des revendications 4 à 7, caractérisée en ce que la sortie de la solution forte, située sur un niveau supérieur, et la sortie de la solution faible, située sur un niveau inférieur, sont disposées de telle manière que, au moment de la séparation de la solution, la formation naturelle de couches de concentration est capable d'être utilisée dans le sens d'une réabsorption minimum.

9. Installation selon la revendication 8, caractérisée en ce que l'absorbeur (4) comprend des moyens destinés à retourner à la partie inférieure de l'absorbeur des projections de solution et à provoquer une circulation forcée inhibant la formation de couches de concentration.

10. Installation selon l'une quelconque des revendications 4 à 9, caractérisée en ce que le condenseur (3) comporte en-dessous de sa partie inférieure un accumulateur d'agent frigorifique, ou que l'évaporateur est arrangé comme accumulateur d'agent frigorifique.

11. Installation selon l'une quelconque des revendications 4 à 10, caractérisée par une solution d'un matériel d'exploitation comprenant un nombre de composantes de l'agent frigorifique dont les fractions de point d'ébullition inférieur restent dans l'accumulateur d'agent frigorifique si la température de la chaleur de basse température s'abaisse.

12. Installation selon l'une quelconque des revendications 4 à 11, caractérisée en ce qu'un échangeur de température (de chaleur) est connecté entre l'absorbeur (4) et le générateur (1).

## Claims

1. Method of running a generator-absorption heat pump heating installation for room heating, hot water heating and the like, in which installation the heating energy which is to be supplied into the heating water to be heated and running back from the heating system is capable of being supplied both from high temperature heat taken up from the directly heated generator and from low temperature heat absorbed by the absorption heat pump, and in which the absorption heat pump is being run through a periodical cycling of the operating phases separation with condensation and evaporation with absorption at different pressure levels, whereby in the separation phase high temperature heat is supplied by the generator to a working medium solution circuit and available heat is transferred to heating water at condensation of the generated vapour in the condenser, and whereby during the absorption phase low temperature heat is directed to the refrigerant in the evaporator and is transferred as available heat to heating water in the absorber, characterized in that the heating water is directed only to the condenser when high temperature heat is supplied and only to the absorber when low temperature heat is supplied, in that when the heating water return or heating water flow temperature remains under a lower threshold temperature, the high temperature or the low temperature heat supply each is alternately cut in and is then cut out again each time the upper threshold temperature is exceeded or when sinking below the lower threshold temperature, and in that when changing from high temperature to low temperature heat supply, feeding of refrigerant from the evaporator to the absorber and from the condenser to the evaporator is effected by automatically acting one-way valves.

2. The method according to claim 1, characterized in that at low ambient temperatures, the maximum or nearly maximum heating capacity of the installation is produced by supplying high temperature heat to the generator and therefrom to the working medium solution circuit of the absorption heat pump, and in that the condensate collecting in the condenser, after complete filling of a refrigerant accumulator in the absorption heat pump, more particularly in the evaporator, is returned to the absorber and that then the working medium solution is used as a heat transfer medium between the generator and the condenser then traversed by heating water.

3. The method according to claim 1 or 2, characterized in that in order to obtain a maximum heat absorption in the condenser and a maximum rate of performance the running of the heating installation in respectively the generator and the absorber mode will in each case be maintained during a predeterminable minimum running time.

4. Monovalent alternative generator-absorption heat pump heating installation for room heating, hot water heating and the like, having a heating capacity of about 20 kW, for carrying out the method according to claim 1, the heat pump of said installation having an evaporator which is capable of being heated by external heat and of which the heat exchanger is traversed by a refrigerant, an absorber connected with the cold vapour supply of the evaporator and including a heat exchanger capable of being traversed by heating water of the heating system, an evaporator connected between the refrigerant supply of said absorber and of a condenser also traversed by heating water, and a generator (separator) for direct heating by primary energy (gas, fuel oil, coal), characterized in that a reversing valve (25) is provided which directs the heating water only to the condenser when high temperature heat is supplied and directs it only to the absorber when low temperature heat is supplied, and which is controlled in such a manner that when the heating water return or flow temperature sinks below a lower threshold temperature high temperature heat or low temperature heat supplies will in each case be cut in alternatively, that the heat exchanger of the generator (1), which is designed as a thermosyphon, is connected to a working medium solution chamber of the absorber (4) at a lower level and at an upper level position, which permits a natural circulation, and to the working medium accumulating chamber of the upper condenser (3), and that provision is made in each case between the evaporator (5) and the absorber (4) as well as between the condenser (3) and the evaporator (5) of automatically acting one-way valves (14, 16) of which the one-way valve (14) between the condenser (3) and the evaporator (5) is designed so that at complete filling of the evaporator (5) with refrigerant, it will close and thus cause liquid refrigerant to return into the absorber (4) through a conduit (17) arranged between the condenser (3) and the absorber (4).

5. Installation according to claim 4, characterized in that the generator (1) includes a waste gas cooler (2) which is arranged, in the heating water line, downstream of the condenser.

6. Installation according to claim 4 or 5, characterized in that the generator (1) and the absorber (4) are separated from each other, and that the absorber (4) is designed as a working medium solution accumulator.

7. Installation according to any of claims 4 to 6, characterized in that the vapour spaces of absorber (4) and generator (1) are in communication with each other through a vapour pressure compensating conduit (18).

8. Installation according to any of claims 4 to 7, characterized in that the upper outlet for the strong solution and the lower outlet for the weak solution are arranged in such a manner that, on separation of the solution, the natural arrangement of layers of different concentration is capable of being used in terms of a minimum back absorption.

9. Installation according to claim 8, characterized in that the absorber (4) includes means which returns to the lower part of the absorber any solution splashing up during absorption and causes a forced circulation that obviates the formation of layers of different concentration.

10. Installation according to any of claims 4 to 9, characterized in that the condenser (3) includes underneath its lower part a refrigerant accumulator, or in that the evaporator is designed as a refrigerant accumulator.

11. Installation according to any of claims 4 to 10, characterized by a working medium solution including a plurality of refrigerant components of which the low-boiling fractions remain within the refrigerant accumulator when the temperature of the low-temperature heat is sinking.

12. Installation according to any of claims 4 to 11, characterized in that a temperature (heat) exchanger is connected between the absorber (4) and the generator (1).
